# EUROPÄISCHE PATENTSCHRIFT

(11) **EP 0 327 988 B1**
(45) Veröffentlichungstag und Bekanntmachung des Hinweises auf die Patenterteilung: **20.07.1994**
(21) Anmeldenummer: 89101873.1
(22) Anmeldetag: 03.02.1989
(51) Int. Cl.: A63H 33/04, A63H 33/06

(54) **Kupplungseinrichtung für vieleckige Teile zur Bildung von räumlichen Gefügen, insbesondere von vielflächigen Spielzeugen**
Coupling device for polygonal elements to create three-dimensional structures, especially polyhedral toy structures
Dispositif d'accouplement pour éléments polygonaux pour la réalisation de structures tridimensionnelles, en particulier de structures de jouets polyédriques

(30) Priorität: 11.02.1988 IT 480888
(43) Veröffentlichungstag der Anmeldung: 16.08.1989
(73) Patentinhaber: Volgger, Josef, I-39040 Racines (BZ) (IT)
(72) Erfinder: Volgger, Josef, I-39040 Racines (BZ) (IT)
(74) Vertreter: Mayer-Pohske, Joachim-Wolfgang Rechtsanwälte Dr. Dettmeier & Partner

(56) Entgegenhaltungen:
- EP-A- 0 121 433
- DE-A- 1 603 624
- FR-A- 583 304
- FR-A- 2 170 214
- FR-A- 2 439 608

## Beschreibung

Die vorliegende Erfindung bezieht sich auf vieleckige Teile mit Kupplungseinrichtungen zur Bildung von räumlichen Gefügen, insbesondere von vielflächigen Spielzeugen, wobei ein vieleckigerTeil im Bereich einer jeden seiner Seiten eine Kupplungseinrichtung aufweist, die dazu bestimmt ist, den Teil selbst mit einem identischen oder verschiedenartigen vieleckigen Teil zu verbinden, der mit einer komplementären Kupplungseinrichtung derart versehen ist, daß ein vielflächiges, räumliches Gefüge mit einer Vielzahl von derartigen vieleckigen Teilen gebildet wird, wobei jede Seite mindestens eine nutartige Ausnehmung aufweist und wobei die Kupplungen ineinander einrasten können und miteinander derart fluchten, daß eine gegenseitige Verschwenkung zwischen zwei gekoppelten vieleckigen Teilen möglich ist.

Es ist z.B. durch die FR-A-24 39 608 bekannt, Teile verschiedener geometrischer Formen zu verbinden, um beispielsweise mit einer Steckverbindung beliebige Figuren darstellende, räumliche Gefüge zu erhalten. Die Verbindungselemente können jedoch wegen ihrer Gestaltung leicht zerstört werden.

Bekannt ist auch, Teile durch Bolzen miteinander zu verbinden, um so eine gegenseitige Verschwenkung der Teile ausführen zu können.

Während im erstgenannten Fall der Zusammenbau meistens in vielfältiger Weise wiederholbar ist, sind im zweitgenannten Fall üblicherweise nur zwei Teile kombinierbar, um sie miteinander drehverschwenkbar zusammenzuhalten.

Weiter sind aber mit der FR-A-21 70 214 vieleckige Teile der gattungsgemäßen Art bekannt geworden. Die Kupplungsteile, die bei einem Zusammenstecken mehrerer vieleckiger Teile miteinander zusammenwirken, sind so gestaltet, daß die miteinander zu kuppelnden vieleckigen Teile eine kleine seitliche Verschiebung durchführen müssen, um einrasten und in die Ausgangslage zurückgehen zu können. Diese kann aber von einer bereits seitlich in Verschieberichtung angeordneten Platte verhindert werden. Insbesondere dann, wenn zur Bildung eines geschlossenen Körpers das letzte vieleckige Teil eingesetzt werden kann, ist die notwendige kleine seitliche Verschiebung nicht mehr möglich, so daß mehr oder weniger große Gewalt ausgeübt werden muß.

Die Aufgabe der vorliegenden Erfindung besteht darin, vieleckige Teile mit derartigen robusten Kupplungseinrichtungen vorzuschlagen, daß jeder Teil gegenüber dem anderen in eine Stellung gedreht werden kann, in der weitere Teile verbunden werden können, so daß räumlich offene oder geschlossene, genau festgelegte räumliche Gefüge gebildet werden können, ohne daß es hierzu einer Gewaltanwendung bedarf.

Erfindungsgemäß wird diese Aufgabe, ausgehend von den vieleckigen Teilen der eingangs beschriebenen Art dadurch gelöst, daß jede Seite je nutenartiger Ausnehmung einen sich an die nutenartige Ausnehmung anschließenden Ansatz von der Gesamtbreite der nutenartigen Ausnehmung aufweist, wobei von dem Ansatz an der der nutenartigen Ausnehmung abgewandten Seite durch beidseitige Einschnitte eine blattfederartige Zunge abgegrenzt ist und wobei die der Ausnehmung abgewandte Seite der Zunge und die der Zunge entfernt liegende Seite der Ausnehmung einander komplementäre Ausformungen aufweisen .

Eine hierzu alternative Ausgestaltung sieht vor, daß jeder Rand je nutenartiger Ausnehmung eine um eine parallel zum Rand verlaufende Achse schwenkbar eingesetzte elastische Lasche mit einem Vorsprung aufweist, wobei die nutenartigen Ausnehmungen und die elastischen Laschen an unterschiedlichen Teilen in ihren Seitenabständen einander zugeordnet sind, wobei die Vorsprünge durch einen sie teilenden Einschnitt vom freien Ende her und senkrecht zur Hauptfläche des Teils in die elastische Lasche elastisch verformbar sind und wobei jede nutenartige Ausnehmung eine solche Ausformung aufweist, daß der Vorsprung einer zugeordneten elastischen Lasche darin einschnappen kann.

Hierdurch wird somit ein vieleckiges Teil mit Kupplungseinrichtungen ausgeführt zur Bildung von räumlichen Gefügen, insbesondere von vielseitigen Spielzeugen. Hierbei weist somit ein vieleckiger Teil im Bereich jeder seiner Seiten oder Kanten eine Kupplungseinrichtung zur Verbindung des Teiles selbst mit einem identischen oder verschiedenartigen vieleckigen Teil auf, der mit einer komplementären Kupplungseinrichtung derart versehen ist, daß ein vielflächiges, räumliches Gefüge mit einer Vielzahl derartiger vieleckiger Teile gebildet werden kann.

Vorteilhafte Ausgestaltungen dieses Erfindungsgedankens werden in den Unteransprüchen 3 und 4 beschrieben.

Weitere Einzelheiten und die Vorteile der erfindungsgemäßen vieleckigen Teile gehen näher aus der folgenden Beschreibung von zwei in den Figuren der beigelegten Zeichnung dargestellten Ausführungsformen hervor. In der Zeichnung zeigen,
- Figur 1: in Draufsicht ein erfindungsgemäßes und im wesentlichen dreieckigen Teil mit erfindungsgemäßen Kupplungseinrichtungen,
- Figur 2: in schaubildlicher, abgebrochener Ansicht die Kupplungseinrichtung längs einer Seite eines erfindungsgemäßen vieleckigen Teiles,
- Figur 3: in Draufsicht eine Kombinationsmöglichkeit von drei verschiedenen, die Kupplungseinrichtung aufweisenden erfindungsgemäßen Teilen,
- Figur 4: in Draufsicht ein erfindungsgemäßes und im wesentlichen dreieckiges Teil mit einer Kupplungseinrichtung in einer zweiten Ausführungsform,
- Figur 5: eine Seitenansicht des Teils nach Figur 4,
- Figur 6: in schaubildlicher, abgebrochener Ansicht die Kupplungseinrichtung aus Figur 4 und 5,

Wie aus Figur 1 ersichtlich, weist ein dreieckiger, insgesamt mit der Bezugsziffer 10 bezeichneter Teil an jeder Seite eine Kupplungseinrichtung auf.

Gemäß der Erfindung weist die Kupplungseinrichtung eine Ausnehmung 11 und einen Vorsprung 12 auf. Die Ausnehmung 11 ist nutenartig komplementär zum federartigen Vorsprung 12. Rechtwinklig zur Einführrichtung des Vorsprungs 12 ragt von demselben Rand der Ausnehmung 11 eine elastisch nachgiebige Nase 13 vor. Die Nase 13 befindet sich an der dem mit dem Vorsprung 12 gemeinsamen Rand 15 der Ausnehmung 11 entgegengesetzten Seite. An dem dem Rand 15 abgekehrten Rand des Vorsprungs 12 ist eine zur Nase 13 komplementäre Vertiefung 14 eingearbeitet. In der Nähe der Vertiefung ist im Vorsprung 12 ein Einschnitt 16 eingearbeitet, der das Material derart entlastet, daß die Vertiefung 14 in Richtung zur Nase 13 elastisch nachgiebig ist. Die Ausnehmung 11 und der Vorsprung 12 sind auf jeder Seite eines jeden vieleckigen Teils in derselben Reihenfolge angeordnet, so daß vieleckige Teile, die mit denselben Kupplungseinrichtungen versehen sind, schnappartig miteinander gekuppelt werden können, wenn sie zueinander um 180° in der Ebene gedreht sind.

In Figur 3 ist ein Beispiel von drei vieleckigen Teilen gezeigt, von denen einer eine quadratische Form 17, einer eine dreieckige Form 18 und einer eine fünfeckige Form besitzt.

Mit Vorteil kann jeder Teil mit dem anderen in beliebiger, um von der Nase 13 und der Vertiefung 14 gebildeten Achse verschwenkter Stellung gekuppelt werden. So ist es möglich, ein räumliches Gefüge mit einer Vielzahl von Kombinationsmöglichkeiten zu bilden.

In Figur 4 und 5 ist eine erfindungsgemäße Kupplungseinrichtung in einer weiteren Ausführungsform dargestellt. Dabei sind zwei Vorsprünge 20 und 21 und zwei Ausnehmungen oder Aufnahmen 22 und 23 vorgesehen. Der Abstand zwischen den Vorsprüngen 20 und 21 ist gleich dem Abstand gegenüber dem Paar von Ausnehmungen 22 und 23 versetzt.

Jeder Vorsprung 20, 21 ist durch einen im wesentlichen kugelförmigen Kopf gebildet, der mit dem vieleckigen Teil 24 mittels einer elastischen Lasche 25 verbunden ist, die um die Seite des vieleckigen Teils 24 verschwenkbar ist. Jeder so geformte Vorsprung 20, 21 ist überdies komplementär in die Ausnehmung 22 und 23 eines weiteren Teiles schnappartig einführbar, der mit derselben Kupplungseinrichtung versehen ist. Dies ist in den Figuren mit strichlierten Linien mit einer kugelförmigen Hinterschneidung 26 angegeben.

Weiterhin weist jeder zum Vorsprung 20, 21 gehörige Kopf in einer zur Einführrichtung des kugelförmigen Vorsprungs 20, 21 in die Ausnehmungen 22, 23 parallelen Richtung einen Einschnitt 27 auf. Somit ist die Elastizität des Materials für die gegenseitige Montage von verschiedenen vieleckigen Teilen weiters gewährleistet. Es ist zu bemerken, daß es auch in diesem Fall, wie schon unter Bezugnahme auf die erste Ausführungsform beschrieben, möglich ist, eine Vielzahl von räumlichen, vielflächigen Gefügen zu erhalten, indem auch verschiedene vieleckige Teile verwendet werden.

Auch wenn in den Figuren ebene, vieleckige Teile dargestellt sind, könnten diese jedoch auch in einer räumlichen Form ausgebildet sein. Es ist bloß wichtig, daß die einzelnen Kupplungsteile sich an Seiten des Teils befinden, die in derselben Ebene liegen.

Das Material eines jeden einzelnen vieleckigen Teils kann beliebig sein. Es ist bloß wichtig, daß die einzelnen Kupplungseinrichtungen eine ausreichende Elastizität aufweisen, um miteinander schnappartig gekuppelt werden zu können.

Die für die beschriebenen vieleckigen Teile beschriebenen Kupplungseinrichtungen sind vor allem für didaktische, räumliche Spielzeuge geeignet.

## Patentansprüche

1. Vieleckige Teile (10,17,18,19) mit Kupplungseinrichtungen zur Bildung von räumlichen Gefügen, insbesondere von vielflächigen Spielzeugen, wobei ein vieleckiger Teil im Bereich einer jeden seiner Seiten eine Kupplungseinrichtung aufweist, die dazu bestimmt ist, den Teil selbst mit einem identischen oder verschiedenartigen vieleckigen Teil zu verbinden, der mit einer komplementären Kupplungseinrichtung derart versehen ist, daß ein vielflächiges, räumliches Gefüge mit einer Vielzahl von derartigen vieleckigen Teilen gebildet wird, wobei jede Seite mindestens eine nutenartige Ausnehmung (11) aufweist und wobei die Kupplungen ineinander einrasten können und miteinander derart fluchten, daß eine gegenseitige Verschwenkung zwischen zwei gekoppelten vieleckigen Teilen (10) möglich ist, dadurch gekennzeichnet, daß jede Seite je nutenartiger Ausnehmung (11) einen sich an die nutenartige Ausnehmung (11) anschließenden Ansatz (12) von der Gesamtbreite der nutenartigen Ausnehmung (11) aufweist, wobei von dem Ansatz (12) an der der nutenartigen Ausnehmung (11) abgewandten Seite durch beidseitige Einschnitte (16) eine blattfederartige Zunge (12') abgegrenzt ist und wobei die der Ausnehmung (11) abgewandte Seite der Zunge (12') und die der Zunge (12') entfernt liegende Seite der Ausnehmung (11) einander komplementäre Ausformungen (13,14) aufweisen .

2. Vieleckige Teile (24) mit Kupplungseinrichtungen zur Bildung von räumlichen Gefügen, insbesondere von vielflächigen Spielzeugen, wobei ein vieleckiger Teil im Bereich einer jeden seiner Seiten eine Kupplungseinrichtung aufweist, die dazu bestimmt ist, den Teil selbst mit einem identischen oder verschiedenartigen vieleckigen Teil zu verbinden, der mit einer komplementären Kupplungseinrichtung derart versehen ist, daß ein vielflächiges, räumliches Gefüge mit einer Vielzahl von derartigen vieleckigen Teilen gebildet wird, wobei jeder Rand mindestens eine nutenartige Ausnehmung aufweist, dadurch gekennzeichnet, daß jeder Rand je nutenartiger Ausnehmung (22,23) eine um eine parallel zum Rand verlaufende Achse schwenkbar eingesetzte elastische Lasche (25) mit einem Vorsprung (20 bzw. 21) aufweist, wobei die nutenartigen Ausnehmungen (22,23) und die elastischen Laschen (25) an unterschiedlichen Teilen in ihren Seitenabständen einander zugeordnet sind, wobei die Vorsprünge (20,21) durch einen sie teilenden Einschnitt (27) vom freien Ende her und senkrecht zur Hauptfläche des Teils (24) in die elastische Lasche (25) elastisch verformbar sind und wobei jede nutenartige Ausnehmung (22,23) eine solche Ausformung (26,29) aufweist, daß der Vorsprung (20,21) einer zugeordneten elastischen Lasche (25) darin einschnappen kann.

3. Vieleckige Teile mit Kupplungseinrichtungen nach Anspruch 1, dadurch gekennzeichnet, daß die Ausnehmung (11) eine im wesentlichen rechteckige Form aufweist in der die Ausformung an der der Zunge (12') entfernt liegenden Seite in Form einer Nase (13) hervorragt, wobei die Ausformung an der der nutenartigen Ausnehmung (11) abgewandten Seite der Zunge (12') als komplementäre Vertiefung (14) ausgebildet ist.

4. Vieleckige Teile mit Kupplungseinrichtungen nach Anspruch 2, dadurch gekennzeichnet, daß die Ausformung (26,29) als Teil einer kugeligen Oberfläche und der Vorsprung (20,21) als Kugelkopf ausgebildet ist.

## Claims

1. Polygonal parts (10, 17, 18, 19) having coupling devices for forming three-dimensional structures, in particular for polyhedral toys, wherein a polygonal part, in the region of each of its sides, comprises a coupling device which is intended to connect the part itself to a part which is of an identical or different polygonal shape which is provided with a complementary coupling device in such a way that a three-dimensional polyhedral structure having a plurality of polygonal parts of the type is formed, wherein each side comprises at least one groove-like recess (11) and wherein the couplings can engage each other and align with each other in such a way that a mutual pivoting between two coupled polygonal parts (10) is possible, characterised in that each side of each groove-like recess (11) comprises a projection (12) which is connected to the groove-like recess (11) and is of the entire width of the groove-like recess (11), wherein a plate spring-like tongue (12') is defined by the projection (12) at the side remote from the groove-like recess (11) by means of notches (16) at both sides, and wherein the side of the tongue (12') remote from the recess (11) and the side of the recess (11) lying distant from the tongue (12') comprise formations (13, 14) which are complementary to each other.

2. Polygonal parts (24) having coupling devices for forming three-dimensional structures, in particular polyhedral toys, wherein a polygonal part, in the region of each of its sides, comprises a coupling device, which is intended to connect the part itself to a part which is of an identical or different polygonal shape, which part is provided with a complementary coupling device in such a way that a three-dimensional polyhedral structure having a plurality of polygonal parts of the type is formed, wherein each edge comprises at least one groove-like recess, characterised in that each edge of each groove-like recess (22, 23) comprises an elastic clip (25) which has a projection (20 and/or 21) and is pivotably installed about an axis extending parallel to the edge, wherein the groove-like recesses (22, 23) and the elastic clips (25) are allocated to each other at different parts in their lateral spaces, wherein the projections (20, 21) can be elastically deformed into the elastic clip (25) from the free end and perpendicular to the main surface of the part (24) by means of a notch (27) which divides them, and wherein each groove-like recess (22, 23) comprises such a formation (26, 29), that the projection (20, 21) of an allocated elastic clip (25) can snap into this formation.

3. Polygonal parts having coupling devices according to claim 1, characterised in that the recess (11) comprises a substantially right-angled shape in which the formation at the side lying distant from the tongue (12') protrudes in the form of a lug (13), wherein the formation at the side of the tongue (12') remote from the groove-like recess (11) is formed as a complementary indentation (14).

4. Polygonal parts having coupling devices according to claim 2, characterised in that the formation (26, 29) is formed as part of a spherical surface and the projection (20, 21) as a spherical head.

## Revendications

1. Eléments polygonaux (10, 17, 18, 19) pourvus de dispositifs d'accouplement pour la formation de constructions à trois dimensions, notamment de jeux polyédriques, étant précisé qu'un élément polygonal présente, dans la zone de chacun de ses côtés, un dispositif d'accouplement destiné à relier l'élément à un élément polygonal identique ou différent qui est pourvu d'un dispositif d'accouplement complémentaire de telle sorte qu'une construction polyédrique à trois dimensions est formée avec une multiplicité d'éléments polygonaux de ce type, étant précisé aussi que chaque côté présente au moins un creux en forme de rainure (11) et que les accouplements peuvent s'encliqueter les uns dans les autres et sont dans l'alignement les uns des autres de manière à permettre un pivotement mutuel entre deux éléments polygonaux (10) accouplés, caractérisés en ce que chaque côté présentant un creux en forme de rainure (11) comporte une saillie (12) faisant suite audit creux (11) et présentant la largeur totale de celui-ci, étant précisé qu'à partir de la saillie (12), une languette en forme de ressort à lame (12') est délimitée par des entailles bilatérales (16), du côté opposé au creux en forme de rainure (11), et que le côté de la languette (12') opposé au creux (11) et le côté de celui-ci éloigné de la languette (12') présentent des déformations complémentaires (13, 14).

2. Eléments polygonaux (24) pourvus de dispositifs d'accouplement pour la formation de constructions à trois dimensions, notamment de jeux polyédriques, étant précisé qu'un élément polygonal présente, dans la zone de chacun de ses côtés, un dispositif d'accouplement destiné à relier l'élément à un élément polygonal identique ou différent qui est pourvu d'un dispositif d'accouplement complémentaire de telle sorte qu'une construction polyédrique à trois dimensions est formée avec une multiplicité d'éléments polygonaux de ce type, étant précisé aussi que chaque côté présente au moins un creux en forme de rainure, caractérisés en ce que chaque bord présentant un creux en forme de rainure (22, 23) comporte une patte élastique (25) apte à pivoter autour d'un axe parallèle au bord et pourvue d'une partie saillante (20, 21), étant précisé que les creux en forme de rainures (22, 23) et les pattes élastiques (25) prévus sur des éléments différents sont associés les uns aux autres suivant leurs écartements latéraux, que les parties saillantes (20, 21), grâce à une encoche (27) qui les divise, sont aptes à se déformer élastiquement dans la patte élastique (25), à partir de leur extrémité libre et perpendiculairement à la surface principale de l'élément (24), et que chaque creux en forme de rainure (22, 23) présente une déformation (26, 29) telle que la partie saillante (20, 21) d'une patte élastique associée (25) peut s'enclencher dans ladite déformation.

3. Eléments polygonaux pourvus de dispositifs d'accouplement selon la revendication 1, caractérisés en ce que le creux (11) présente une forme sensiblement rectangulaire dans laquelle la déformation prévue sur le côté éloigné de la languette (12') dépasse sous la forme d'un ergot (13), étant précisé que la déformation prévue sur le côté de la languette (12') opposé au creux en forme de rainure (11) est conçue comme un évidement complémentaire (14).

4. Eléments polygonaux pourvus de dispositifs d'accouplement selon la revendication 2, caractérisés en ce que la déformation (26, 29) est conçue comme une partie d'une surface sphérique, et la partie saillante (20, 21) comme une tête sphérique.
